# EUROPÄISCHE PATENTSCHRIFT

(11) **EP 0 567 909 B1**
(45) Veröffentlichungstag und Bekanntmachung des Hinweises auf die Patenterteilung: **27.11.1996**
(21) Anmeldenummer: 93106426.5
(22) Anmeldetag: 21.04.1993
(51) Int. Cl.: B41F 31/02

(54) **Verfahren zum Anstellen einer Kammerrakel an eine farbabgebende Walze und Vorrichtung zur Durchführung des Verfahrens**
Method for applying an inking rail on a ink roller and device for carrying out the method
Procédé pour appliquer un dispositif en creur à chambre fermée sur un rouleau encreur et dispositif pour sa mise en oeuvre

(30) Priorität: 25.04.1992 DE 4213662
(43) Veröffentlichungstag der Anmeldung: 03.11.1993
(73) Patentinhaber: KOENIG & BAUER-ALBERT AKTIENGESELLSCHAFT, 97080 Würzburg (DE)
(72) Erfinder: Schneider, Georg, D-97080 Würzburg (DE); Reder, Wolfgang, D-97209 Veitshöchheim (DE); Reinhart, Dieter, D-97265 Hettstadt (DE)

(56) Entgegenhaltungen:
- EP-A- 0 453 910

## Beschreibung

Die Erfindung betrifft ein Verfahren zum Anstellen einer Kammerrakel für ein Farbwerk einer Rollenrotationsdruckmaschine, an eine farbführende Walze, gemäß dem Oberbegriff des Patentanspruches 1 und eine Kammerrakel gemäß dem Oberbegriff des Patentanspruchs 3.

Für Kammerrakel ist es bekannt, die Rakelblätter in einen Schlitz einzulegen, um eine schnelle Austauschbarkeit zu gewährleisten. Der Verschleiß der Arbeitsrakel gegenüber der Schließrakel ist größer.

Gemäß DE-OS 25 38 908 ist es bekannt, eine schnell verschleißende Rakel für eine Tiefdruckmaschine federnd anzuordnen. Hierbei wird die Rakel nahezu senkrecht zum Mantel des einzufärbenden Zylinders angestellt. Diese genannte Lösung kann bei einer Kammerrakel mit einem negativen Anstellwinkel von etwa 40° zur Tangente des Berührungspunktes der Arbeitsrakel mit der Rasterwalze keine Anwendung finden, da sich insbesondere dünne Rakelmesser entsprechend dem Anstelldruck mit ihrer Arbeitskante an die Rasterwalze anlegen bzw. auf Grund der Vorspannung umbiegen und somit den Verschleiß noch erhöhen, sowie die Funktion der Arbeitsrakel an der Rasterwalze nicht gewährleistet ist.

Die EP 04 53 910 A1 zeigt eine Kammerrakel für eine Rasterwalze einer Rotationsdruckmaschine. Diese Kammerrakel ist auf einem Rakelbalken angeordnet und mit austauschbaren Rakelblättern versehen. Die Rakelblätter sind in einem negativen Anstellwinkel zur Rasterwalze angestellt.

Der Erfindung liegt die Aufgabe zugrunde, ein Verfahren zur Erhöhung der Standzeit eines im negativen Winkel anstellbaren Rakelblattes einer Kammerrakel an einer farbführenden Walze, z. B. Rasterwalze, zu schaffen, sowie eine Vorrichtung zur Durchführung des Verfahrens.

Erfindungsgemäß wird diese Aufgabe durch das Kennzeichen des Patentanspruches 1 und 4 gelöst.

Bei der Anwendung der Erfindung treten insbesondere folgende Vorteile dadurch auf, daß ein negativ angestelltes Rakelblatt, z. B. die Arbeitsrakel eines zwei Rakelblätter tragenden Rakelbalkens an einem Abstand vom Rakelarbeitspunkt leicht an die farbführende Walze angestellt werden kann und anschließend auf seinem Weg zum Rakelarbeitspunkt gegen eine Kraft in eine Rakelhalterung verschoben werden kann. Dadurch hat man eine größere nachstellbare Rakelbreite, was die Benutzungsdauer der Rakelblätter erhöht. Eine mehrfach größere Standzeit gegenüber herkömmlichen Rakeln wird somit bei diesen negativ angestellten Rakelblättern erzielt. Außerdem wird beim Anstellen der Rakelblätter in einem negativen Winkel ein Verbiegen der oberen Kante, d. h. der Arbeitskante, insbesondere bei dünnen Arbeitsrakeln weitestgehend vermieden, da die Arbeitsrakel um einen großen Betrag, z. B. 4 bis 10 mm, gegen eine Kraft zurückschiebbar sind. Dieser Weg kann als "Nachstell-Reserve" genutzt werden.

Eine federnde Anordnung der Arbeitsrakel sichert ein selbsttätiges Nachführen des Rakelblattes und erhöht somit auch die Standzeit der Rakel, insbesondere der Arbeitsrakel. Ein weiterer Vorteil besteht darin, daß der Rakelverschleiß angezeigt werden kann, so daß jederzeit kontrollierbar ist, wann die Rakelnachstellung beendet ist.

Die Erfindung soll nachstehend an mehreren Ausführungsbeispielen näher erläutert werden. In den dazugehörigen Zeichnungen zeigen:
- Fig. 1: die Vorderansicht einer Rasterwalze mit vier darunter angeordneten Kammerrakeln in verschiedenen Stellungen;
- Fig. 2: den Schnitt II - II nach Fig. 1;
- Fig. 3: den Schnitt III - III nach Fig. 1;
- Fig. 4: den Schnitt IV - IV nach Fig. 1;
- Fig. 5: die perspektivische Darstellung einer Halterung für die Kammerrakel in Montagestellung;
- Fig. 6: die perspektivische Darstellung einer Halterung für die Kammerrakel in Ruhestellung;
- Fig. 7: einen Schnitt, der dem Schnitt IV - IV nach Fig. 1 entspricht, jedoch Darstellung der Federung einer Kammerrakel;
- Fig. 8: eine Einzelheit nach Fig. 7 mit Darstellung einer zweiten Ausführungsvariante einer nachstellbaren Arbeitsrakel in Ruhestellung;
- Fig. 9: die schematische Darstellung des Verlaufes der Arbeitskante einer federnden Arbeitsrakel beim Anstellen an die Rasterwalze;
- Fig. 10: einen Schnitt durch den Grundkörper eines Rakelbalkens mit einer weiteren Ausführungsvariante eines federnd gelagerten Rakelbalkens, an eine Rasterwalze angestellt;
- Fig. 11: eine Darstellung entsprechend Fig. 10 mit einer weiteren Ausführungsvariante einer Verschleißanzeige.

Gemäß Fig. 1 ist die Vorderansicht einer Rasterwalze 1 gezeigt, die über Achszapfen 2; 3 und Lager 4; 6 an Seitengestellen 7; 8 befestigt ist. Unterhalb der Rasterwalze 1 sind in axialer Richtung nebeneinander vier Kammerrakelbalken 9; 11; 12; 13 angeordnet, von denen sich Rakelbalken 13 in Montagestellung, Rakelbalken 9 und 12 in Arbeitsstellung und Rakelbalken 11 in Ruhestellung befinden.

Die Rakelbalken 9 bis 13 weisen jeweils einen Farbzuführungsstutzen 14 auf, der über eine nicht dargestellte flexible Leitung mit einer nicht dargestellten Farbpumpe und einem Farbvorratsbehälter verbunden ist. Der ebenfalls nicht dargestellte Farbvorratsbehälter kann trichterförmig ausgeführt sein und gleichzeitig als Auffangbehälter für die abgerakelte Farbe dienen.

Die Rakelbalken 9 und 11 werden von einer Halterung 16, und die Rakelbalken 12 und 13 werden von einer Halterung 17 aufgenommen. Die Halterungen 16; 17 sind auf einer Traverse 18 befestigt, die zwischen den Seitengestellen 7; 8 angeordnet ist. Jede Halterung 16; 17 weist vier Klemm- und Anstelleinrichtungen 19; 21 auf, die paarweise den Rakelbalken 9 bis 13 über jeweils Rakelbalkenhalterungen 22; 23 zugeordnet sind.

Gemäß Fig. 2 bis 6 besteht die Klemm- und Anstelleinrichtung 19; 21 jeweils aus einem Körper 24, der zwei abgewinkelte, gabelförmige Enden 26; 27 aufweist.

Zwischen den Enden 26; 27 ist eine Welle 28 angeordnet, die einen Hebel 29 trägt, der an seinem einen Ende einen Kugelgriff 31 und an seinem anderen Ende einen Exzenter 32 aufweist. Der Hebel 29 ist durch eine Bohrung im Exzenter 32 schwenkbar gelagert.

Der Körper 24 ist in einer in axialer Richtung der Rakelbalkenhalterung 22; 23 verlaufenden Paßschraube 33 in einer Sacklochbohrung 34 drehbar gelagert. Die Paßschraube 33 ist von einer Hülse 36 umgeben, deren Außendurchmesser dem Innendurchmesser der Sacklochbohrung 34 entspricht. Die Hülse 36 weist eine an ihrem Umfang verlaufende Ringnut 37 auf, in welche das Ende einer Klemmschraube 38 eingreift.

Zwischen dem Kopf 39 der Paßschraube 33 und der Stirnseite der Hülse 36 sind Tellerfedern 41 angeordnet. Der Körper 24 weist noch eine in axialer Richtung der Paßschraube 33 verlaufende Führungsschiene 42 auf.

Die Rakelbalkenhalterungen 22; 23 besitzen außerdem noch jeweils eine in axialer Richtung der Rakelbalkenhalterungen 22; 23 verlaufende Führungsfläche 43, die jeweils zwei sich quer zur axialen Richtung der Rakelbalkenhalterungen 22; 23 erstreckende Rippen aufweist. Die Rippen 44; 46 besitzen einen keilförmigen Querschnitt und weisen bei gleicher Höhe eine unterschiedliche Breite b 44; b 46 auf, d. h. sie besitzen eine unterschiedliche Steigung S 44; S 46. Dabei gilt: S 44 > S 46.

Der Rakelbalken 9 bis 13 besteht jeweils aus einem zweiteiligen Grundkörper 47; 48, der jeweils in einer Rakelhalterung 49; 51 eine gefederte Arbeitsrakel 52 bzw. eine Schließrakel 53 aufnimmt. Ein Schließblech 54, jeweils an der Stirnseite der Rakelbalken 9 bis 13 angeordnet, schließt die Kammerrakel zu einem oben offenen Behälter, der an die sich in Pfeilrichtung D bewegende Rasterwalze 1 anstellbar ist. Die Arbeitsrakel 52 ist federnd gelagert, wie später noch Arbeitsrakel 68 in Fig. 7 und 8 ausgeführt ist.

Der zweiteilige Grundkörper 47; 48 der Rakelbalken 9 bis 13 besitzt an seiner Unterseite jeweils Füße mit Transportkanten 57; 58, die im Falle der Bewegung des Rakelbalkens in Pfeilrichtung C mit den Rippen 44; 46 in Wirkverbindung kommen. Der Grundkörper 48 besitzt eine Schaltmulde in Form eines Sackloches 59 mit einer einseitig in Richtung Transportkante 58 verlaufenden Senkung oder Abschrägung 61. Die Transportkanten 57; 58 können gebrochen, d. h. abgeschrägt ausgeführt werden und eine gleiche Steigung S 44, S 46 aufweisen, wie die korrespondierenden Rippen 44; 46. In gleicher Höhe und Lage der eben genannten Teile 59; 61 ist in einer Bohrung der Rakelbalken 9 bis 13 ein gegen die Kraft einer Feder 62 in axialer Richtung der Rakelbalkenhalterung 23 betätigbares Druckstück 63 angeordnet. Dieses Druckstück 63 bekommt bei Betätigung des Rakelbalkens gemäß Fig. 2 in Pfeilrichtung C Kontakt mit einem Mikroschalter 64, der über Kontaktfahnen 66 und Anschlußkabel 67 mit einer nicht dargestellten, elektrischen Steuerung in Verbindung steht, welche die Farbpumpe anschaltet, wenn das Druckstück 63 in der Stellung nach Fig. 4 steht.

Gemäß Fig. 4 ist der Abstand e das Maß der Vorspannung der Tellerfedern 41, mit welchen die Rakelbalken 9 bis 13 eingespannt sind. Die Arbeitsrakel 52 ist in einem Winkel α zur Senkrechten 56 der Tangente T an die Rasterwalze 1 angestellt. Die Senkrechte 56 entspricht dem Radius r der Rasterwalze 1.

Soll nun der gezeigte Rakelbalken 9 aus der Arbeitsstellung gemäß den Fig. 1 und 4 entfernt werden, so sind die Hebel 29 mit den Kugelgriffen 31 in vertikaler Richtung nach unten zu bewegen, so daß diese die Stellung nach Fig. 6 oder Fig. 3 einnehmen. Dadurch hat der Exzenter 32 der Klemm- und Einstelleinrichtung 21 seine Spannwirkung gegen die Kraft der Tellerfedern 41 verloren, und gemäß Fig. 3 ist zwischen der Rakelbalkenhalterung 23 und dem Rakelbalken ein Abstand a eingetreten, in dem die Transportkanten 57; 58 die Rippen 44; 46 verlassen haben und sich wieder auf der Führungsfläche 43 der Rakelbalkenhalterungen 22; 23 befinden. Somit ist das Druckstück 63 nicht in Eingriff mit der Schaltmulde 59, so daß der Mikroschalter 64 die Farbzufuhr abgeschaltet hat.

Soll nun der Rakelbalken in eine Montagestellung nach Fig. 5 gebracht werden, um beispielsweise die Rakel 52 oder 53 auszuwechseln, so werden die Hebel 29 mit den Kugelgriffen 31 seitlich nach außen verschwenkt, siehe auch Stellung des Rakelbalkens 13 in Fig. 1, so daß der Rakelbalken 13 auf den beiden Führungsschienen 42 herausgefahren werden kann, bis dieser gegen die Kugelgriffe 31 anschlägt.

Somit ist nur ein geringer Platzbedarf notwendig, um die Rakelbalken 9 bis 13 gut handhaben zu können.

Soll der Rakelbalken wieder in Ruhestellung oder in Arbeitsstellung gebracht werden, so ist umgekehrt zu verfahren.

Es ist auch möglich, das Spannen des Rakelbalkens durch andere technische Mittel als Tellerfedern und Exzenter vorzunehmen, beispielsweise durch pneumatische Arbeitszylinder. Der Körper 24 wird in seiner Drehbewegung zur waagerechten Stellung des Hebels 29 durch einen Anschlag 70 begrenzt.

Gemäß Fig. 7 entsprechend dem Schnit IV - IV nach Fig. 1 ist ein Rakelbalken 11 dargestellt mit einer Arbeitsrakel 68, welche an ihrer dem Grundkörper 47 zugewandten Seite in einen Kanal 69 ragt, der in axialer Richtung der Rasterwalze 1 verläuft und durch Nuten in der Rakelhalterung 71 und im Grundkörper 47 gebildet wird. In dem Kanal sind mehrere Federn 72 angeordnet, die die Arbeitsrakel 68 mit ihrer Arbeitskante 73 im Arbeitszustand gegen die Rasterwalze 1 drücken. Die Federn können als Spiralfedern oder auch als Blattfedern ausgebildet sein.

Gemäß Fig. 8 wird eine zweite Ausführungsvariante einer nachstellbaren Arbeitsrakel 68 als Einzelheit gezeigt. Die Arbeitsrakel 68 befindet sich in Ruhestellung. Die Arbeitsrakel 68 ragt mit ihrer dem Grundkörper 47 zugewandten Seite in einen Kanal 74 und stößt gegen die Oberseite eines in Pfeilrichtung F in dem Kanal 74 bewegbaren Kolbens 76. Der Kanal 74 weist einen oder mehrere Zuführungskanäle 77 auf, durch welche Öl oder Druckluft als Medium zur Betätigung zugeführt werden kann, so daß der Boden des Kolbens 76 mit einem gleichmäßigen statischen Druck beaufschlagt ist. Der Druck wird durch einen nicht dargestellten Druckerzeuger und mit einem nicht dargestellten, bekannten Druckregler geregelt.

Der Kolben 76 weist an seinem Boden eine Kolbenführung 78 auf, welche zwischen der Rakelhalterung 71 und dem Grundkörper 47 angeordnet ist. Die Kolbenführung 78 ist mit einer Verschleißanzeige 79 versehen, die aus einer elektrischen Spule 81 oder einem induktiven Wegaufnehmer bestehen kann, die ebenfalls zwischen dem Grundkörper 47 und der Rakelhalterung 71 angeordnet ist und deren Kern durch das Ende der Kolbenführung 78 gebildet wird.

Wenn sich die Arbeitskante 73 der Arbeitsrakel 68 soweit abgearbeitet hat, daß der Kolben 76 in Pfeilrichtung F das obere Ende des Kanals 74 erreicht hat - dies sind etwa vier bis zehn Millimeter - dann hat das Ende der ferromagnetischen Kolbenführung 78 die Spule 81 verlassen und der magnetische Fluß verändert sich.

Durch ein daraus resultierendes Signal, beispielsweise auf dem Bildschirm des Maschinenleitstandes, wird die Notwendigkeit des Austausches der verschlissenen Arbeitsrakel angezeigt. Die Verschleißanzeige 79 kann jedoch auch so ausgeführt werden, daß das untere Ende der Kolbenführung 78 aus dem Rakelbalken 11 herausragt und mit einer visuell ablesbaren Skala versehen ist.

Gemäß Fig. 9 wird die schematische und vergrößerte Darstellung des Verlaufes der Arbeitskante 73 einer federnden Arbeitsrakel 68 gezeigt während der Bewegung von der Ruhestellung zur Arbeitsstellung, d. h. zum Anstellen an die Rasterwalze 1.

In der Stellung G wird die Arbeitsrakel 68 in Ruhestellung gemäß den Fig. 3; 7 und 8 gezeigt.

Durch Betätigen der Kugelgriffe 31 in senkrechter Richtung nach oben wird der Rakelbalken 11 mittels der Transportkanten 57; 58 über die keilförmigen Rippen 44; 46 in einer Kurve 82 gemäß Fig. 9 in Stellungen H bis zur Arbeitsstellung N an die Rasterwalze 1 bewegt. Dabei verändert sich der Winkel α der Arbeitsrakel 68 in Bezug auf die Oberfläche der Rasterwalze 1.

In der Stellung L erhält die Arbeitsrakel im Berührungspunkt 83 bzw. Berührungslinie erstmalig Kontakt mit der Oberfläche der Rasterwalze 1. Der Winkel α'' beträgt ca. 90° zwischen einer Tangente zur Oberfläche der Rasterwalze 1 im Berührungspunkt 83 und der Arbeitsrakel.

Die Endstellung N der Arbeitsrakel 68 in Richtung des tiefsten Punktes 84 der Oberfläche der Rasterwalze 1 entspricht einem Winkel α um ca. 40°.

Die Zwischenstellung M weist einen Winkel α' ca. von 60° bis 70° auf.

Nach Verlassen des Berührungspunktes bzw. der Linie 83 der Arbeitskante der Arbeitsrakel erfährt die Arbeitsrakel 68 eine Bewegung in Pfeilrichtung P entgegen der Kraft der Feder 72 bzw. des Kolbens 76, bis die Arbeitsstellung N der Arbeitsrakel 68 im Arbeitspunkt N entgegen der Drehrichtung D der Rasterwalze 1 erreicht ist. Dadurch wird sowohl ein Anstellen der Arbeitsrakel 68 an die Rasterwalze 1 ermöglicht, ohne daß sich die Arbeitskante der Arbeitsrakel verbiegt, als auch ein kontinuierliches Nachstellen der Arbeitsrakel 68 infolge natürlichen Verschleißes gesichert. Die Endstellung N der Arbeitsrakel 68 entspricht einer Rakelblatt-Vorratsstellung.

Als besonders günstig hat sich die Kurve 82 erwiesen, welche die Arbeitskante der Arbeitsrakel 68 beim Anstellen bis zum Berührungspunkt 83 bzw. Berührungslinie 83 ausführt. Diese Kurve 82 entspricht dem Ast einer Parabel, deren Symmetrieachse 85 durch den Berührungspunkt 83 bzw. durch die Berührungslinie 83 hindurchgeht und deren Wendepunkt ebenfalls im Berührungspunkt 83 liegt.

Es ist auch möglich, daß die Arbeitsrakel 68 mit ihrer Arbeitskante gemäß Kurve 75 zur Rasterwalze 1 angestellt wird, welche im Berührungspunkt 86 die Rasterwalze 1 linienhaft berührt und anschließend entgegen der Pfeilrichtung D zum Arbeitspunkt 80 in Arbeitsstellung N weiter verfahren wird. Besonders dicke Arbeitsrakel können in dieser Art günstig verfahren werden.

Gemäß der Darstellung nach Fig. 8 ist eine Verschleißanzeige der Arbeitsrakel gewährleistet. Eine derartige Verschleißanzeige kann auch bei der Schließrakel Anwendung finden.

Gemäß einer weiteren Ausführungsvariante ist es auch möglich, die Grundkörperteile 47; 48 des Rakelbalkens getrennt an die Rasterwalze 1 anzustellen in der Art, daß der Grundkörper 48 mit der Schließrakel 53 an der Rasterwalze 1 verbleibt, d. h. klemmbar ausgeführt wird, und der Grundkörper 48 mit der Arbeitsrakel 52 über eine Kurvenbahn 82 oder 75 an die Rasterwalze 1 anstellbar ist. Dabei kann der Grundkörper 48 mit dem Schließblech 54 verbunden sein. Der Grundkörper 47 kann über Transportkanten, die den bisher gezeigten Transportkanten 57; 58 entsprechen, an den Grundkörper 48 herangefahren und beide Grundkörper 47; 48 können miteinander zu einer Kammerrakel vereinigt werden.

Entsprechend einer weiteren Ausführungsvariante nach Fig. 10 ist die Arbeitsrakel 68 auf einer ersten Seite einer Scheibe 88 abgestützt, die in einem Kanal 74 gegen die Kraft einer Feder 71 in Querrichtung der Arbeitsrakel 68 bewegbar ist. Die zweite Seite der Scheibe 88 ist mit einer Kolbenführung 89 kraftschlüssig verbunden. Die Kolbenführung 89 verläuft ebenfalls in Querrichtung der Arbeitsrakel 68 und ragt aus einem Kanal zwischen der Rakelhalterung 71 und dem Grundkörper 47 heraus. Der genannte herausragende Teil der Kolbenführung 89 weist eine Skala 91 zur Verschleißanzeige auf.

In Fig. 11 ist eine weitere Ausführungsvariante einer Verschleißanzeige einer Arbeitsrakel 68 gezeigt. Hier ist ebenfalls die Arbeitsrakel 68 auf einer Scheibe 88 in einem Kanal 74 gegen die Kraft einer Feder 72 bewegbar. Die Rakelhalterung 71 weist ein Fenster 92 auf, welches mit durchsichtigem Material, z. B. Glas, verkleidet ist. Durch das Fenster 92 kann die Stellung der Scheibe 88 und somit der Verschleißgrad der Arbeitsrakel 68 angezeigt werden.

Der Rakelbalken 9 bis 13 ist in einem Bereich an die Rasterwalze 1 anstellbar, der unterhalb des horizontalen Durchmessers der Rasterwalze 1 liegt.

Unter Füßen mit Transportkanten 57; 58 sind auch Leisten zu verstehen, die sich unterhalb des Rakelbalkens 9 bis 13 befinden und sich maximal über die gesamte Länge des Rakelbalkens 9 bis 13 erstrecken.

### Teileliste

- 1: Rasterwalze
- 2: Achszapfen (1)
- 3: Achszapfen (1)
- 4: Lager
- 5: -
- 6: Lager
- 7: Seitengestell
- 8: Seitengestell
- 9: Rakelbalken
- 10: -
- 11: Rakelbalken
- 12: Rakelbalken
- 13: Rakelbalken
- 14: Farbzuführungsstutzen
- 15: -
- 16: Halterung
- 17: Halterung
- 18: Traverse
- 19: Klemm- und Anstelleinrichtung
- 20: -
- 21: Klemm- und Anstelleinrichtung
- 22: Rakelbalkenhalterung
- 23: Rakelbalkenhalterung
- 24: Körper
- 25: -
- 26: Ende, gabelförmig (24)
- 27: Ende, gabelförmig (24)
- 28: Welle
- 29: Hebel
- 30: -
- 31: Kugelgriff
- 32: Exzenter
- 33: Paßschraube
- 34: Gewindebohrung
- 35: -
- 36: Hülse / Lagerbüchse
- 37: Ringnut
- 38: Klemmschraube
- 39: Kopf (33)
- 40: -
- 41: Tellerfeder
- 42: Führungsschiene
- 43: Führungsfläche
- 44: Rippe
- 45: -
- 46: Rippe
- 47: Grundkörper (9 bis 13)
- 48: Grundkörper (9 bis 13)
- 49: Rakelhalterung (9 bis 13)
- 50: -
- 51: Rakelhalterung (9 bis 13)
- 52: Arbeitsrakel (9 bis 13), federnd
- 53: Schließrakel (9 bis 13), federnd
- 54: Schließblech (9 bis 13), federnd
- 55: -
- 56: Senkrechte
- 57: Transportkante (47)
- 58: Transportkante (48)
- 59: Sackloch / Schaltmulde
- 60: -
- 61: Abschrägung
- 62: Feder
- 63: Druckstück
- 64: Mikroschalter
- 65: -
- 66: Kontaktfahnenpaar
- 67: Kabel
- 68: Arbeitsrakel, federnd
- 69: Kanal
- 70: Anschlag
- 71: Rakelhalterung
- 72: Feder
- 73: Arbeitskante (68)
- 74: Kanal
- 75: Kurve
- 76: Kolben
- 77: Zuführungskanal
- 78: Kolbenführung
- 79: Verschleißanzeige
- 80: Arbeitspunkt
- 81: Spule, elektrisch (79) / induktiver Wegaufnehmer
- 82: Kurve
- 83: Berührungspunkt
- 84: Punkt, tiefster
- 85: Symmetrieachse (82)
- 86: Berührungspunkt / Berührungslinie
- 87: -
- 88: Scheibe
- 89: Kolbenführung
- 90: -
- 91: Skala
- 92: Fenster
- G bis N: Stellung der Arbeitskante der Arbeitsrakel 52; 68
- α: Winkel
- α': Winkel Stellung M
- α'': Winkel Stellung N
- β: Winkel
- r: Radius
- a: Abstand
- e: Abstand
- b 44: Breite Rippe 44
- b 46: Breite Rippe 46
- C: Pfeilrichtung
- D: Pfeilrichtung
- F: Pfeilrichtung
- P: Pfeilrichtung
- S 44: Steigung Rippe 44
- S 46: Steigung Rippe 46
- T: Tangente

## Patentansprüche

1. Verfahren zum Anstellen einer Kammerrakel an eine farbführende Walze (1), z. B. Rasterwalze (1), in einem negativen Anstellwinkel, dadurch gekennzeichnet, daß zumindest ein federnd auf einem Rakelbalken (9; 11; 12; 13) befestigtes Rakelblatt (52; 68) an die farbführende Walze (1) bewegt wird, bis die Arbeitskante (73) des Rakelblattes (52; 68) an die Mantelfläche der farbführenden Walze (1) in einer von der Arbeitsstellung (N) entfernten Stellung (83; 86) in eine Linienberührung kommt, daß anschließend das Rakelblatt (52; 68) an der Mantelfläche der farbführenden Walze (1) entlang bis zur Arbeitsstellung (N) bewegt wird, wobei das Rakelblatt (52; 68) gegen eine Kraft (P) in eine Rakelblatt-Arbeitsstellung (N) zurückgeschoben wird.

2. Verfahren nach Anspruch 1, dadurch gekennzeichnet, daß das Rakelblatt (52; 68) entgegen der Drehrichtung (D) der farbführenden Walze (1) an der Mantelfläche der farbführenden Walze (1) bis zur Arbeitsstellung (80) bewegt wird.

3. Kammerrakel mit einem Rakelbalken (9; 11; 12; 13) für ein Farbwerk einer Rollenrotationsdruckmaschine, dessen austauschbare Rakelblätter (52; 68) in einem negativen Anstellwinkel zur farbführenden Walze (1) in einem Rakelbalken (9; 11; 12; 13) angeordnet sind, dadurch gekennzeichnet, daß die Arbeitskante (73) zumindest einer federnden Arbeitsrakel (68) beim Anstellen des Rakelbalkens (9; 11; 12; 13) an die farbführende Walze (1) die Mantelfläche der farbführenden Walze (1) in einem nahezu senkrechten Winkel (α'') zur Tangente (T) der Berührungslinie (83) auf der farbführenden Walze (1) berührt, gegen die Kraft eines Kraftspeichers (72; 76) in Richtung (P) des Rakelbalkens (9; 11; 12; 13) zurückgeschoben wird und sich in Richtung des tiefsten Punktes (84) der farbführenden Walze (1) entgegen deren Drehrichtung (D) bewegt, bis die Arbeitsstellung (N) der Arbeitsrakel (68) mit einem negativen Anstellwinkel (α) zur Tangente des Berührungspunktes (80) der Arbeitskante (73) der Arbeitsrakel (68) an die farbführende Walze (1) erreicht ist, daß an den Füßen des Rakelbalkens (9; 11; 12; 13) Transportkanten (57; 58) vorgesehen sind, die mit Rippen (44; 46) einer Klemm- und Anstelleinrichtung (19; 21) für den Rakelbalken (9; 11; 12; 13) in Verbindung stehen.

4. Kammerrakel nach Anspruch 3, dadurch gekennzeichnet, daß die Klemm- und Anstelleinrichtung (19; 21) einen drehbaren Körper (24) mit zwei abgewinkelten gabelförmigen Enden (26; 27) besitzt, daß der Körper (24) mittels einer in axialer Richtung einer Rakelbalkenhalterung (22; 23) befindlichen Paßschraube (33) in der Rakelbalkenhalterung (22; 23) drehbar gelagert ist.

5. Kammerrakel nach den Ansprüchen 3 und 4, dadurch gekennzeichnet, daß die Paßschraube (33) in einer Sacklochbohrung (34) der Rakelbalkenhalterung (22; 23) angeordnet und mit einer Hülse (36) umgeben ist, deren Außendurchmesser der Sacklochbohrung (34) entspricht.

6. Kammerrakel nach den Ansprüchen 3 bis 5, dadurch gekennzeichnet, daß die Hülse (36) an ihrem Umfang eine Ringnut (37) aufweist, in welche das Ende einer gestellfesten Klemmschraube (38) eingreift.

7. Kammerrakel nach den Ansprüchen 3 bis 6, dadurch gekennzeichnet, daß zwischen dem Kopf (39) der Paßschraube (33) und der einen Stirnseite der Hülse (36) Tellerfedern (41) angeordnet sind.

8. Kammerrakel nach den Ansprüchen 3 und 4, dadurch gekennzeichnet, daß zwischen den gabelförmigen Enden (26; 27) eine Welle (28) angeordnet ist, die einen Hebel (29) trägt, der an seinem einen Ende einen Kugelgriff (31) und an seinem anderen Ende einen Exzenter (32) aufweist.

9. Kammerrakel nach Anspruch 8, dadurch gekennzeichnet, daß der Hebel (29) durch eine Bohrung im Exzenter (32) schwenkbar auf der Welle (28) gelagert ist.

10. Kammerrakel nach den Ansprüchen 3 bis 9, dadurch gekennzeichnet, daß der Exzenter (32) mit einem Grundkörper (47) des Rakelbalkens (9; 11; 12; 13) in Wirkverbindung steht.

11. Kammerrakel nach den Ansprüchen 3 bis 10, dadurch gekennzeichnet, daß der Körper (24) eine in axialer Richtung der Paßschraube (33) verlaufende Führungsschiene (42) aufweist.

12. Kammerrakel nach den Ansprüchen 3 bis 11, dadurch gekennzeichnet, daß der Körper (24) in seiner Drehbewegung zur waagerechten Stellung des Hebels (29) durch einen Anschlag (70) begrenzt wird.

13. Kammerrakel nach den Ansprüchen 3 bis 12, dadurch gekennzeichnet, daß in einem Grundkörper (48) des Rakelbalkens (9; 11; 12; 13) eine Schaltmulde (59) angeordnet ist, die mit einem Druckstück oder Fühler (63) eines Mikroschalters (64) für den Farbumlauf in Wirkverbindung steht.

14. Kammerrakel nach den Ansprüchen 3 bis 13, dadurch gekennzeichnet, daß der Rakelbalken (9; 11; 12; 13) mittels Betätigung durch pneumatische Arbeitszylinder anstellbar ist.

15. Kammerrakel nach den Ansprüchen 13 bis 14, dadurch gekennzeichnet, daß die Rippen (44; 46) einen keilförmigen Querschnitt aufweisen, daß die Rippen (44; 46) bei gleicher Höhe eine unterschiedliche Breite (b 44; b 46) besitzen.

16. Kammerrakel nach Anspruch 15, dadurch gekennzeichnet, daß die keilförmigen Querschnitte eine unterschiedliche Steigung (S 44; S 46) aufweisen, daß die Steigung (S 44) der ersten Rippe (44) größer ist als die Steigung (S 46) der zweiten Rippe (46).

17. Kammerrakel nach Anspruch 3 bis 16, dadurch gekennzeichnet, daß der Grundkörper (47) mit der Arbeitsrakel (68) über eine Kurvenbahn (82; 75) an die farbführende Walze (1) anstellbar ist.

18. Kammerrakel nach Anspruch 3 bis 17, dadurch gekennzeichnet, daß der Grundkörper (47) Füße mit Transportkanten (57; 58) aufweist, die mit den Rippen (44; 46) in Wirkverbindung stehen.

19. Kammerrakel nach Anspruch 3 bis 18, dadurch gekennzeichnet, daß ein Grundkörper (48) mit der Schließrakel (53) an der farbführenden Walze (1) in Arbeitsstellung festklemmbar angeordnet ist.

20. Kammerrakel nach Anspruch 3 bis 19, dadurch gekennzeichnet, daß die Arbeitsrakel (52; 68) eine Verschleißanzeige (79) aufweist.

21. Kammerrakel nach Anspruch 3 bis 20, dadurch gekennzeichnet, daß die Transportkanten (57; 58) abgeschrägt und als Fläche ausgebildet sind.

## Claims

1. A method of setting a chamber doctor against an inking roller (1), for example a screen roller (1), at a negative setting angle, characterized in that at least one doctor blade (52; 68) secured resiliently to a doctor bar (9; 11; 12; 13) is moved towards the inking roller (1) until the working edge (73) of the doctor blade (52; 68) comes into linear contact with the surface of the inking roller (1) in a position (83; 86) remote from the working position (N), and in that the doctor blade (52; 68) is subsequently moved along the surface of the inking roller (1) until it reaches the working position (N), the doctor blade (52; 68) being pushed back in opposition to a force (P) into a working position (N) of the doctor blade.

2. A method according to Claim 1, characterized in that the doctor blade (52; 68) is moved in opposition to the direction of rotation (D) of the inking roller (1), on the surface of the inking roller (1) until it reaches the working position (80).

3. A chamber doctor having a doctor bar (9; 11; 12; 13) for an inking unit of a web-fed rotary printing machine, whereof the exchangeable doctor blades (52; 68) are arranged in a doctor bar (9; 11; 12; 13) at a setting angle which is negative with respect to the inking roller (1), characterized in that, when setting the doctor bar (9; 11; 12; 13) against the inking roller (1), the working edge (73) of at least one resilient working doctor (68) contacts the surface of the inking roller (1) at an angle (α') which is almost perpendicular with respect to the tangent (T) of the line of contact (83) on the inking roller (1), is pushed back in opposition to the force of an energy store (72; 76) in the direction (P) of the doctor bar (9; 11; 12; 13), and moves in the direction of the lowest point (84) of the inking roller (1), in opposition to the direction of rotation (D) thereof, until the working position (N) of the working doctor (68), which has a setting angle (α) which is negative with respect to the tangent of the point of contact (80) of the working edge (73) of the working doctor (68) on the inking roller (1), is achieved, and in that there are provided on the bases of the doctor bar (9; 11; 12; 13) transport edges (57; 58) which are in contact with ribs (44; 46) in a device (19; 21) for clamping and setting the doctor bar (9; 11; 12; 13).

4. A chamber doctor according to Claim 3, characterized in that the clamping and setting device (19; 21) has a rotatable body (24) having two angled-off, fork-shaped ends (26; 27), and in that the body (24) is rotatably mounted in the fixing means (22; 23) for the doctor bar by means of a fit bolt (33) located in the axial direction of a fixing means (22; 23) for the doctor bar.

5. A chamber doctor according to Claims 3 and 4, characterized in that the fit bolt (33) is arranged in a blind bore (34) in the fixing means (22; 23) for the doctor bar, and is surrounded by a sleeve (36) whereof the external diameter corresponds to the blind bore (34).

6. A chamber doctor according to Claims 3 to 5, characterized in that the sleeve (36) has on its circumference an annular groove (37) with which there engages the end of a locking screw (38) which is secured to the frame.

7. A chamber doctor according to Claims 3 to 6, characterized in that disc springs (41) are arranged between the head (39) of the fit bolt (33) and the one end face of the sleeve (36).

8. A chamber doctor according to Claims 3 and 4, characterized in that there is arranged between the fork-shaped ends (26; 27) a shaft (28) which bears a lever (29) which has at its one end a ball-shaped handle (31) and at its other end an eccentric (32).

9. A chamber doctor according to Claim 8, characterized in that the lever (29) is pivotally mounted on the shaft (28) by way of a bore in the eccentric (32).

10. A chamber doctor according to Claims 3 to 9, characterized in that the eccentric (32) is in operative contact with a base body (47) of the doctor bar (9; 11; 12; 13).

11. A chamber doctor according to Claims 3 to 10, characterized in that the body (24) has a guide rail (42) running in the axial direction of the fit bolt (33).

12. A chamber doctor according to Claims 3 to 11, characterized in that, in order to position the lever (29) horizontally, the rotary movement of the body (24) is restricted by a stop (70).

13. A chamber doctor according to Claims 3 to 12, characterized in that there is arranged in a base body (48) of the doctor bar (9; 11; 12; 13) a switch recess (59) which is in operative contact with a thrust piece or sensor (63) of a microswitch (64) for circulating the ink.

14. A chamber doctor according to Claims 3 to 13, characterized in that the doctor bar (9; 11; 12; 13) may be set by means of actuation by pneumatic working cylinders.

15. A chamber doctor according to Claims 13 to 14, characterized in that the ribs (44; 46) have a wedge-shaped cross-section, and in that the ribs (44; 46) have, at the same height, a different width (b 44; b 46).

16. A chamber doctor according to Claim 15, characterized in that the wedge-shaped cross-sections have a different incline (S 44; S 46), and in that the incline (S 44) of the first rib (44) is greater than the incline (S 46) of the second rib (46).

17. A chamber doctor according to Claims 3 to 16, characterized in that the base body (47) with the working doctor (68) may be set against the inking roller (1) such that they follow a curved path (82; 75).

18. A chamber doctor according to Claims 3 to 17, characterized in that the base body (47) has bases having transport edges (57; 58) which are in operative contact with the ribs (44; 46).

19. A chamber doctor according to Claims 3 to 18, characterized in that a base body (48) having the closing doctor (53) is arranged on the inking roller (1) in the working position, such that it may be clamped securely.

20. A chamber doctor according to Claims 3 to 19, characterized in that the working doctor (52; 68) has a wear indicator (79).

21. A chamber doctor according to Claims 3 to 20, characterized in that the transport edges (57; 58) are angled off and constructed as faces.

## Revendications

1. Procédé pour mettre en place une racle à chambre fermée contre un rouleau encreur (1), par exemple un rouleau de trame (1), suivant un angle négatif de mise en place, caractérisé en ce que l'on déplace au moins une lame de racle (52 ; 68), fixée sur ressorts sur une barre de racle (9 ; 11 ; 12 ; 13), contre le rouleau encreur (1) jusqu'à ce que l'arête de travail (73) de la lame de racle (52 ; 68) arrive en contact linéaire contre la surface du rouleau encreur (1) dans une position (83 ; 86) différente de la position de travail (N), on déplace ensuite la lame de racle (52 ; 68) le long de la surface du rouleau encreur (1) jusqu'à la position de travail (N), la lame de racle (52 ; 68) étant repoussée contre une force (P) dans une position de travail (N) de lame de racle.

2. Procédé selon la revendication 1, caractérisé en ce que l'on déplace la lame de racle (52 ; 68) en sens contraire du sens de rotation (D) du rouleau encreur (1) contre la surface du rouleau encreur (1) jusqu'à la position de travail (80).

3. Racle à chambre fermée avec une barre de racle (9 ; 11 ; 12 ; 13) pour un dispositif encreur d'une presse rotative à imprimer dont les lames de racles (52 ; 68) échangeables sont disposées dans une barre de racle (9 ; 11 ; 12 ; 13) suivant un angle négatif de mise en place par rapport au rouleau encreur (1), caractérisée en ce que, lors de la mise en place de la barre de racle (9 ; 11 ; 12 ; 13) contre le rouleau encreur (1), l'arête de travail (73) d'au moins une racle de travail (68) sur ressorts est en contact avec la surface du rouleau encreur (1) suivant un angle presque droit (α'') par rapport à la tangente (T) de la ligne de contact (83) sur le rouleau encreur (1), elle est repoussée contre la force d'un accumulateur de force (72 ; 76) dans la direction (P) de la barre de racle (9 ; 11 ; 12 ; 13) et elle se déplace en direction du point plus profond (84) du rouleau encreur (1) en sens contraire du sens de rotation (D) de ce dernier, jusqu'à ce que la position de travail (N) de la racle de travail (68) soit atteinte avec un angle négatif de mise en place (α) par rapport à la tangente du point de contact (80) de l'arête de travail (73) de la racle de travail (68) contre le rouleau encreur (1), des arêtes de transport (57 ; 58) sont prévues aux pieds de la barre de racle (9 ; 11 ; 12 ; 13), ces arêtes de transport étant en liaison avec des nervures (44 ; 46) d'un dispositif de blocage et de mise en place (19 ; 21) pour la barre de racle (9 ; 11 ; 12 ; 13).

4. Racle à chambre fermée selon la revendication 3, caractérisée en ce que le dispositif de blocage et de mise en place (19 ; 21) a un corps (24) pivotant avec deux extrémités (26 ; 27) coudées et fourchues, le corps (24) est logé de manière à pouvoir tourner dans une fixation de barre de racle (22 ; 23) au moyen d'une vis d'ajustage (33) qui se trouve dans la direction axiale de la fixation de barre de racle (22 ; 23).

5. Racle à chambre fermée selon les revendications 3 et 4, caractérisée en ce que la vis d'ajustage (33) est agencée dans un trou borgne (34) de la fixation de barre de racle (22 ; 23) et est entourée d'un manchon (36) dont le diamètre extérieur correspond au trou borgne (34).

6. Racle à chambre fermée selon les revendications 3 à 5, caractérisée en ce que le manchon (36) comporte sur sa circonférence une rainure annulaire (37) dans laquelle pénètre l'extrémité d'une vis de blocage (38) fixée au chassis.

7. Racle à chambre fermée selon les revendications 3 à 6, caractérisée en ce que des rondelles-ressorts (41) sont agencées entre la tête (39) de la vis d'ajustage (33) et une face frontale du manchon (36).

8. Racle à chambre fermée selon les revendications 3 et 4, caractérisée en ce qu'un arbre (28), qui supporte un levier (29) qui comporte à une extrémité une poignée sphérique (31) et à l'autre extrémité un excentrique (32), est agencé entre les extrémités (26 ; 27) fourchues.

9. Racle à chambre fermée selon la revendication 8, caractérisée en ce que le levier (29) est logé par l'intermédiaire d'un trou dans l'excentrique (32) de manière à pouvoir pivoter sur l'arbre (28).

10. Racle à chambre fermée selon les revendications 3 à 9, caractérisée en ce que l'excentrique (32) est en liaison active avec un corps de base (47) de la barre de racle (9 ; 11 ; 12 ; 13).

11. Racle à chambre fermée selon les revendications 3 à 10, caractérisée en ce que le corps (24) comporte un rail de guidage (42) qui s'étend dans la direction axiale de la vis d'ajustage (33).

12. Racle à chambre fermée selon les revendications 3 à 11, caractérisée en ce que le corps (24) est limité dans son mouvement de rotation par rapport à la position horizontale du levier (29) par une butée (70).

13. Racle à chambre fermée selon les revendications 3 à 12, caractérisée en ce qu'une cavité de commutation (59), qui coopère avec un élément de poussée ou palpeur (63) d'un commutateur miniature (64) pour la circulation de l'encre, est agencée dans un corps de base (48) de la barre de racle (9 ; 11 ; 12 ; 13).

14. Racle à chambre fermée selon les revendications 3 à 13, caractérisée en ce que la barre de racle (9 ; 11 ; 12 ; 13) peut être mise en place au moyen d'un actionnement par des cylindres pneumatiques de travail.

15. Racle à chambre fermée selon les revendications 13 à 14, caractérisée en ce que les nervures (44 ; 46) ont une section en forme de coin, les nervures (44 ; 46) ont une largeur différente (b 44 ; b 46) pour la même hauteur.

16. Racle à chambre fermée selon la revendication 15, caractérisée en ce que les sections en forme de coin ont une pente différente (S 44 ; S 46), la pente (S 44) de la première nervure (44) est plus grande que la pente (S 46) de la seconde nervure (46).

17. Racle à chambre fermée selon l'une des revendications 3 à 16, caractérisée en ce que le corps de base (47) avec la racle de travail (68) peut être mis en place contre le rouleau encreur (1) suivant une courbe (82 ; 75).

18. Racle à chambre fermée selon l'une des revendications 3 à 17, caractérisée en ce que le corps de base (47) a des pieds avec des arêtes de transport (57 ; 58) qui coopèrent avec les nervures (44 ; 46).

19. Racle à chambre fermée selon l'une des revendications 3 à 18, caractérisée en ce qu'un corps de base (48) avec la racle de fermeture (53) est agencé contre le rouleau encreur (1) en position de travail de manière à pouvoir être bloqué.

20. Racle à chambre fermée selon l'une des revendications 3 à 19, caractérisée en ce que la racle de travail (52 ; 68) comporte un indicateur d'usure (79).

21. Racle à chambre fermée selon l'une des revendications 3 à 20, caractérisée en ce que les arêtes de transport (57 ; 58) sont conçues biseautées et sous forme de surfaces.
